# EUROPÄISCHE PATENTSCHRIFT

(11) **EP 0 623 521 B1**
(45) Veröffentlichungstag und Bekanntmachung des Hinweises auf die Patenterteilung: **06.12.1995**
(21) Anmeldenummer: 94106541.9
(22) Anmeldetag: 27.04.1994
(51) Int. Cl.: B65D 43/08, A46B 17/04

(54) **Klarsicht-Schutzköcher für Zahnbürsten**
Protective transparent holder for tooth brushes
Etui de protection transparent pour brosses à dent

(30) Priorität: 07.05.1993 DE 9306910 U
(43) Veröffentlichungstag der Anmeldung: 09.11.1994
(73) Patentinhaber: SPRITZGUSSA PLASTICS HERBERT MÜLLER, D-72555 Metzingen (DE)
(72) Erfinder: Müller,Herbert, D-72555 Metzingen (DE)
(74) Vertreter: Möbus, Rudolf, Dipl.-Ing.

(56) Entgegenhaltungen:
- DE-U- 1 881 224
- FR-A- 1 095 217
- US-A- 2 815 057
- US-A- 5 076 428

## Beschreibung

Die Erfindung betrifft einen Klarsicht-Schutzköcher für Zahnbürsten, bestehend aus zwei rohrförmigen Teilen, die an ihrem einen Ende jeweils bis auf Lüftungsöffnungen geschlossen sind und die im Bereich ihrer anderen und offenen Enden zum Verschluß des Schutzköchers ineinanderschiebbar ausgebildet sind.

Schutzköcher der genannten Art für Zahnbürsten und andere Gegenstände werden bisher aus nicht flexiblem Kunststoffmaterial gefertigt, das zwar eine gute Formstabilität und eine gute Durchsichtigkeit ergibt, bei einer größeren Druckbelastung oder bei Schlageinwirkung aber scharfkantig bricht. Bei diesem unflexiblen Material besteht außerdem die Gefahr, daß sich die ineinandergeschobenen beiden Köcherteile wieder leicht voneinander lösen, weil die glattwandigen Teile keinen ausreichenden Reibungsschluß in ihrem Überlappungsbereich erbringen.

Der Erfindung liegt die Aufgabe zugrunde, einen Klarsicht-Schutzköcher der eingangs genannten Art so auszubilden, daß er unter Vermeidung der vorstehend genannten Nachteile einen einwandfreien Verschluß seiner Teile gewährleistet.

Die gestellte Aufgabe wird mit einem Klarsicht-Schutzköcher der eingangs genannten Art erfindungsgemäß dadurch gelöst, daß mindestens einer der beiden Teile des Schutzköchers zur Bildung einer biegbaren Wandung aus einem elastisch verformbaren Kunststoffmaterial gefertigt und in seinem Überlappungsbereich mit dem anderen Schutzköcherteil mit mindestens einem Rastvorsprung oder mit einer Rastöffnung für einen Rastvorsprung des anderen Schutzköcherteiles versehen ist.

Bei einem erfindungsgemäß ausgebildeten Schutzköcher ist die Gefahr einer Zerstörung des Köchers durch Zersplittern und unter Bildung scharfkantiger Bruchränder vermieden. Ein unerwünschtes selbsttätiges öffnen des Schutzköchers wird durch den Rastverschluß vermieden, der sich sehr leicht durch Fingerdruck unter elastischer Ausbiegung von Schutzköcherwandungen öffnen läßt. Vorteilhafterweise kann der mindestens eine Rastvorsprung des Rastverschlusses aus einem quer zu der Längsachse des Schutzköchers verlaufenden Raststeg bestehen. Zur Erleichterung der Rastverbindung kann der dem offenen Schutzköcherteil zugewandte Längsrand des stegartigen Rastvorsprunges abgeschrägt sein, während sein anderer Längsrand scharfkantig ausgebildet ist.

Zweckmäßig kann mindestens der eine elastisch verbiegbare Wandung aufweisende Schutzköcherteil aus Polypropylen gefertigt sein, einem überdies umweltverträglichen und recycelbaren Material, das eine relativ große Schlagfestigkeit hat.

Nachfolgend wird ein Ausführungsbeispiel eines KlarsichtSchutzköchers anhand der beiliegenden Zeichnung näher erläutert.

Im einzelnen zeigen:
- Fig. 1: eine perspektivische Gesamtdarstellung des Schutzköchers in geschlossenem Zustand;
- Fig. 2: einen Querschnitt durch den Überlappungsbereich der beiden Teile des Schutzköchers entlang der Linie II-II in Fig. 1 und in gegenüber Fig. 1 vergrößertem Maßstab;
- Fig. 3: einen Schnitt entlang der Linie III-III in Fig. 2 in gegenüber Fig. 2 vergrößertem Maßstab.

Fig. 1 zeigt einen Schutzköcher 10 mit einem rechteckigen Querschnitt, der für die Aufnahme einer nicht dargestellten Zahnbürste vorgesehen ist. Der Schutzköcher 10 besteht aus zwei rohrförmigen Teilen 10.1 und 10.2, die jeweils an ihrem einen Ende durch eine Stirnwandung 11.1 und 11.2 verschlossen sind, welche Lüftungsöffnungen 12 aufweist. Im Bereich ihrer anderen und offenen Enden lassen sich die beiden Schutzköcherteile 10.1 und 10.2 zum Verschluß des Schutzköchers 10 übereinanderschieben. Dieser Überlappungsbereich ist in Fig. 1 mit der Bezugsziffer 13 gekennzeichnet. Bei dem dargestellten Ausführungsbeispiel sind beide Schutzköcherteil 10.1 und 10.2 aus Polypropylen gefertigt, so daß ihre Wandungen unter Druck elastisch verformbar sind.

Der Klarsicht-Schutzköcher 10 ist in seinem Überlappungsbereich 13 mit einer Rasteinrichtung versehen, die im einzelnen aus den Fig. 2 und 3 ersichtlich ist. Der im Überlappungsbereich 13 überlappte Endbereich des Köcherteiles 10.1 ist auf zwei entgegengesetzten Seiten außen jeweils mit einem Raststeg 14 versehen, der quer zur Längsachse L des Schutzköchers 10 verläuft. Beide Raststege 14 passen in durchgehende Rastöffnungen 15, die in dem überlappenden Endbereich des Schutzköcherteiles 10.2 ausgebildet sind.

Fig. 3 zeigt, daß die Rastöffnungen 15 über den Raststegen 14 stehen, sobald der öffnungsrand 16.2 des überlappenden Schutzköcherteiles 10.2 an einer an dem überlappten Schutzköcherteil 10.1 ausgebildeten Anschlagstufe 17 anliegt. Jeder Raststeg 14 ist an seinem dem öffnungsrand 16.1 des überlappten Köcherteiles 10.1 zugekehrten Längsrand 14/1 abgeschrägt, so daß der Öffnungsrand 16.2 des überlappenden Köcherteiles 10.2 leicht auf die Raststege 14 aufgleiten kann. Der andere Längsrand 14/2 der Raststege 14 ist dagegen nicht abgeschrägt und scharfkantig ausgebildet, so daß der überlappende Schutzköcherteil 10.2 von dem überlappten Schutzköcherteil 10.1 nur wieder abgezogen werden kann, wenn durch Fingerdruck in Richtung des Pfeiles 18 in Fig. 3 die die Raststege 14 tragenden Wandungsbereiche des überlappten Köcherteiles 10.1 unter elastischer Verformung dieses Köcherteiles einwärts gedrückt werden, so daß die Raststege 14 aus den Rastöffnungen 15 austreten.

Es versteht sich, daß der Schutzköcher auch einen anderen Querschnitt als dargestellt haben kann, daß die beiden Köcherteile 10.1 und 10.2 unterschiedliche Länge haben können und daß es auch genügt, wenn nur der die Rastvorsprünge 14 tragende Schutzköcherteil 10.1 elastisch biegbare Wandungen aufweist.

## Patentansprüche

1. Klarsicht-Schutzköcher, insbesondere für Zahnbürsten, bestehend aus zwei rohrförmigen Teilen, die an ihrem einen Ende jeweils bis auf Lüftungsöffnungen geschlossen sind und die im Bereich ihrer anderen und offenen Enden zum Verschluß des Schutzköchers ineinanderschiebbar ausgebildet sind, dadurch gekennzeichnet, daß mindestens einer der beiden Teile (10.1) des Schutzköchers (10) zur Bildung einer biegbaren Wandung aus einem elastisch verformbaren Kunststoffmaterial gefertigt und in seinem überlappungsbereich (13) mit dem anderen Schutzköcherteil (10.2) mit mindestens einem Rastvorsprung (14) oder mit einer Rastöffnung (15) für einen Rastvorsprung des anderen Schutzköcherteiles (10.1, 10.2) versehen ist.

2. Klarsicht-Schutzköcher nach Anspruch 1, dadurch gekennzeichnet, daß der mit einer elastisch verbiegbaren Wandung versehene Schutzköcherteil (10.1, 10.2) auf zwei einander gegenüberliegenden Seiten mit jeweils einem Rastvorsprung (14) oder einer Rastöffnung versehen ist.

3. Klarsicht-Schutzköcher nach Anspruch 1, dadurch gekennzeichnet, daß mindestens der eine elastisch verbiegbare Wandung aufweisende Schutzköcherteil (10.1, 10.2) aus Polypropylen gefertigt ist.

4. Klarsicht-Schutzköcher nach einem der Ansprüche 1 bis 3, dadurch gekennzeichnet, daß der mindestens eine Rastvorsprung (14) des Rastverschlusses aus einem quer zu der Längsachse (L) des Schutzköchers (10) verlaufenden Raststeg besteht, der an dem einen der beiden Schutzköcherteile (10.1) ausgebildet ist und dessen der Schutzköcheröffnung (16.1) zugewandter Längsrand (14/1) abgeschrägt und dessen anderer Längsrand (14/2) scharfkantig ausgebildet ist, und daß dem Raststeg (14) eine passende rechteckige Rastöffnung (15) in dem anderen Schutzköcherteil (10.2) zugeordnet ist.

5. Klarsicht-Schutzköcher nach Anspruch 4, dadurch gekennzeichnet, daß beide Schutzköcherteile (10.1, 10.2) aus elastisch verformbarem Kunststoffmaterial gefertigt sind und die Länge des überlappungsbereiches (13) in der Köcherlängsachse (L) in bekannter Weise durch Anschläge (17) begrenzt ist.

## Claims

1. A transparent protective case, particularly for toothbrushes, consisting of two tubular parts which are each closed at one end except for ventilation apertures, and which are constructed at their other, open ends so that they can slide within one another in order to close the protective case, characterised in that at least one of the two parts (10.1) of the protective case (10) is manufactured from an elastically deformable plastic material so as to form a flexible wall, and is provided in its region of overlap (13) with the other protective case part (10.2) with at least one locking projection (14) or with a locking aperture (15) for a locking projection of the other protective case part (10.1, 10.2).

2. A transparent protective case according to claim 1, characterised in that the protective case part (10.1, 10.2) which is provided with an elastically flexible wall is provided with a locking projection (14) or a locking aperture on each of two mutually opposite sides.

3. A transparent protective case according to claim 1, characterised in that at least the protective case part (10.1, 10.2) which is provided with an elastically flexible wall is manufactured from polypropylene.

4. A transparent protective case according to any one of claims 1 to 3, characterised in that the at least one locking projection (14) of the locking closure consists of a locking tab, which runs transversely to the longitudinal axis (L) of the protective case (10), which is formed on one of the two protective case parts (10.1), the longitudinal edge (14/1) of which which faces the protective case aperture (16.1) is bevelled and the other longitudinal edge (14/2) of which is of sharp-edged construction, and that a matching rectangular locking aperture (15) in the other protective case part (10.2) is associated with the locking tab (14).

5. A transparent protective case according to claim 4, characterised in that both protective case parts (10,1, 10.2) are manufactured from elastically deformable plastic material and the length of the region of overlap (13) on the longitudinal axis (L) of the case is limited in the known manner by stops (17).

## Revendications

1. Etui de protection transparent, en particulier pour brosses à dent, constitué de deux parties tubulaires qui sont fermées chacune à l'une de leurs extrémités, à l'exception d'orifices d'aération et qui, au niveau de leurs autres extrémités ouvertes, peuvent coulisser l'une dans l'autre en vue de la fermeture de l'étui de protection, caractérisé en ce qu'au moins l'une des deux parties (10.1) de l'étui de protection (10) est réalisée pour former une paroi flexible, en une matière plastique élastiquement déformable et dans sa zone de recouvrement (13) avec l'autre partie d'étui de protection (10.2), est pourvue d'au moins une saillie d'encliquetage (14) ou d'un orifice d'encliquetage (15) pour une saillie d'encliquetage de l'autre partie d'étui de protection (10.1, 10.2).

2. Etui de protection transparent selon la revendication 1, caractérisé en ce que la partie d'étui de protection (10.1, 10.2) pourvue d'une paroi élastiquement flexible, est pourvue, sur chacun des deux côtés opposés l'un à l'autre, d'une saillie d'encliquetage (14) ou d'une ouverture d'encliquetage.

3. Etui de protection transparent selon la revendication 1, caractérisé en ce qu'au moins la partie d'étui de protection (10.1, 10.2), présentant une paroi élastiquement flexible est réalisée en polypropylène.

4. Etui de protection transparent selon l'une des revendications 1 à 3, caractérisé en ce que ladite au moins une saillie d'encliquetage (14) de la fermeture par encliquetage est constituée d'une nervure d'encliquetage s'étendant transversalement à l'axe longitudinal (L) de l'étui de protection (10), nervure qui est formée sur l'une des deux parties d'étui de protection (10.1) et dont le bord longitudinal (14/1), tourné vers l'ouverture (16.1) de l'étui de protection, est chanfreiné et dont l'autre bord longitudinal (14/2) est à arêtes vives, et en ce qu'à la nervure d'encliquetage (24) est associée un orifice d'encliquetage rectangulaire (15) adapté dans l'autre partie d'étui de protection (10.2) .

5. Etui de protection transparent selon la revendication 4, caractérisé en ce que les deux parties d'étui de protection (10.1, 10.2) sont réalisées dans une matière plastique élastiquement déformable et la longueur de la zone de recouvrement (13) est limitée dans l'axe longitudinal (L) de l'étui de protection, de manière connue, par des butées (17).
